# EUROPÄISCHE PATENTSCHRIFT

(11) **EP 1 706 631 B1**
(45) Veröffentlichungstag und Bekanntmachung des Hinweises auf die Patenterteilung: **23.07.2008**
(21) Anmeldenummer: 04703786.6
(22) Anmeldetag: 21.01.2004
(51) Int. Cl.: F02M 47/02, F02M 59/46

(54) **VENTIL FÜR FLÜSSIGKEITSEINSPRITZUNG**
LIQUID INJECTION VALVE
SOUPAPE D'INJECTION DE LIQUIDES

(43) Veröffentlichungstag der Anmeldung: 04.10.2006
(73) Patentinhaber: Dualon International Holding SA, 2086 Luxemburg (LU)
(72) Erfinder: GEISSER, Heribert, O., CH-9422 Staad (CH); AFFOLTER, Peter, Klaus, CH-3257 Grossaffoltern (CH)
(74) Vertreter: Dantz, Jan Henning
(86) Internationale Anmeldenummer: PCT/EP2004/000434
(87) Internationale Veröffentlichungsnummer: WO 2005/071253

(56) Entgegenhaltungen:
- EP-A- 0 773 364
- DE-A- 10 131 125
- DE-A- 19 630 124
- DE-A- 19 937 559
- DE-A- 19 958 239

## Beschreibung

Die vorliegende Erfindung betrifft ein Ventil für die Flüssigkeitseinspritzung, insbesondere für Verbrennungskraftmaschinen, mit einem Einspritzventil, das für die Flüssigkeitseinspritzung mittels einer Einspritzventilnadel zu öffnen und zu schließen ist, die über ein Steuerventil bewegbar ist.

Die DE 197 17 833 offenbart ein hydraulisches Servosteuerelement für Einspritzinjektoren bei dem ein Steuerkolben über ein Solenoid bewegbar ist, um über das Servosteuerelement die Bewegung einer Einspritzventilnadel zu steuern. Die Ansteuerung durch das Servosteuerelement kann jedoch verbessert werden, insbesondere ist die Ansteuerung für hohe Drücke und kurze Einspritzzeiten in der Genauigkeit noch besser abzustimmen.

Die DE 199 58 239 offenbart ein hydraulisches Ventil mit einem Ventilgehäuse, das einen Ventilsitz und einen daran beweglich angeordneten Absperrkörper aufweist. Dabei ist kein gesondertes Betätigungselement vorgesehen, um den Absperrkörper gegen die Haltekraft des Federelements vom Ventilsitz abzuheben, wobei der Hub des Absperrkörpers durch Anschläge begrenzt ist. Der Absperrkörper ist dabei frei beweglich und nicht an einer Ventilnadel gelagert.

Die DE 199 37 559 zeigt ein Magnetventil, bei dem eine Kugel über eine Absperreinrichtung einen Abflusskanal verschließt. Die Kugel ist an einem Druckelement gelagert, das durch eine Feder in die geschlossene Position vorgespannt ist. Durch Betätigung eines Elektromagneten kann die Absperreinrichtung die Kugel abheben und den Zugang zum Abflusskanal öffnen. Ein radiales Spiel der Kugelhalterung ist nicht vorgesehen.

Es ist daher Aufgabe der vorliegenden Erfindung ein Ventil für die Flüssigkeitseinspritzung zu schaffen, das ein Steuerventil mit hoher Ansprechgenauigkeit aufweist.

Diese Aufgabe wird mit einem Ventil mit den Merkmalen des Anspruches 1 gelöst.

Erfindungsgemäß weist das Steuerventil ein Ventilgehäuse mit Strömungskanälen, einen in axialer Richtung benachbart zu der Einspritzventilnadel angeordneten Druckraum zur Steuerung der axialen Bewegung der Einspritzventilnadel und einen selbstzentrierenden Ventilkörper zum Öffnen und Verschließen eines Entladekanals des Druckraumes auf, sodass mittels des selbstzentrierenden Ventilkörpers eine besonders genaue Steuerung des Fluidstromes erfolgen kann. Die Führung des Ventilkörpers wird insbesondere im Bereich eines Ventilsitzes vereinfacht, da der Ventilkörper selbstzentrierend ausgebildet ist und auch bei hohen Drücken für die Flüssigkeitseinspritzung, beispielsweise zwischen 1.000 und 1.500 bar, eine genaue Bewegung des Ventilkörpers zur Steuerung der Einspritzventilnadel erreicht wird.

Insbesondere kann der Ventilkörper zum Verschließen des Entladekanals eine Kugel aufweisen, die dann auf den Ventilsitz anpressbar ist.

Vorzugsweise weist der Ventilkörper eine in einer zylindrischen Führung des Ventilgehäuses angeordnete Ventilnadel auf. Dabei kann die Kugel an einem Druckstück gelagert sein, das mit radialem Spiel in der zylindrischen Führung für die Ventilnadel angeordnet ist. Dadurch lässt sich die Bewegung der Kugel durch die Ventilnadel in axialer Richtung mit minimalem radialen Spiel steuern, und für ein genaues Verschließen des Entladekanals erfolgt die Selbstzentrierung an dem Ventilsitz. Der Zeitpunkt des Schließens und des Öffnens lässt sich damit besonders genau festlegen.

Gemäß einer bevorzugten Ausführungsform der Erfindung ist ein Ventilsitz an dem Entladekanal kegelstumpfförmig ausgebildet. Dann kann der Ventilkörper durch die Form des Ventilsitzes zentriert werden.

Vorzugsweise ist der Ventilkörper des Steuerventils mittels eines Solenoids bewegbar, sodass eine elektronische Steuerung des Ventils mit hoher Genauigkeit ermöglicht wird.

Wenn der Ventilkörper durch eine Federkraft in die den Entladekanal verschließende Position vorgespannt ist, lässt sich die Öffnungs- und Schließbewegung definiert durchführen. Vorzugsweise ist die Federkraft zum Vorspannen des Ventilkörpers einstellbar, sodass die Eigenschaften des Steuerventils für ein gezieltes Öffnen und Schließen des Einspritzventils abhängig von weiteren Faktoren, wie Viskosität des Fluides, Druck, Temperatur etc. bestimmt werden können.

Für eine einfache Montage des Ventils ist der zu dem Druckraum führende Entladekanal in einer Platte ausgespart. Diese Platte lässt sich dann bei einem Verschleiß vergleichsweise einfach auswechseln.

Die Erfindung wird nachfolgend anhand eines Ausführungsbeispiels mit Bezug auf die beigefügten Zeichnungen näher erläutert. Es zeigen:
- Figur1: eine geschnittene Ansicht eines Ausführungsbeispiels eines erfindungsgemäßen Ventils;
- Figur 2: eine vergrößerte Detailansicht eines Steuerventils des in Figur 1 gezeigten Ventils;
- Figur 3: eine vergrößerte Detailansicht im Bereich des Druckraumes des Steuerventils der Figur 2;
- Figur 4: eine vergrößerte Detailansicht des Steuerventils mit geschlossenem Ventilsitz, und
- Figur 5: eine vergrößerte Detailansicht des Steuerventils mit geöffnetem Ventil.

Ein Ventil 1 umfasst ein Einspritzventil 2 für die Flüssigkeitseinspritzung, insbesondere für Verbrennungskraftmaschinen wie Dieselmotoren, bei denen der Kraftstoff mit Einspritzdrucken von z.B. mehr als 1.300 bar erfolgt, um die Schadstoffemissionen gering zu halten. Das Einspritzventil 2 umfasst eine Einspritzventilnadel 4, mittels der ein oder mehrere Einspritzöffnungen 5 verschließbar sind. Hierfür ist die Einspritzventilnadel 4 in axiale Richtung bewegbar gelagert. An dem Einspritzventil 2 ist ein Hochdruckkanal 6 vorgesehen, der durch einen Anschluss 7 mit unter Druck stehender Flüssigkeit versorgt wird. Die Einspritzventilnadel 4 ist über eine Feder 8 in die geschlossene Position vorgespannt.

Für die Steuerung der Bewegung der Einspritzventilnadel 4 ist ein Steuerventil 3 vorgesehen, das eine Ventilnadel 11 aufweist, die in einer zylindrischen Führung in einem Gehäuse 10 axial beweglich gelagert ist. Die Bewegung der Ventilnadel 11 ist über ein Solenoid 13 aktivierbar, wobei zur Begrenzung des Bewegungshubes eine Anschlagscheibe 12 vorgesehen ist.

Wie in Figur 2 zu sehen ist, befindet sich innerhalb des Gehäuses 10 das Solenoid 13, welcher in Abhängigkeit eines elektrischen Impulses während einer bestimmten Zeit den Anker und die mit ihm verbundene Ventilnadel 11 anzieht, um eine Bewegung der Einspritzventilnadel 4 zu steuern. Innerhalb des Solenoids 13 ist eine harte Büchse 15 angeordnet, in der eine Druckfeder 16 positioniert ist die einerseits an der Anschlagscheibe 12 und andererseits an einem Zwischenstück 17 abgestützt ist. Das Zwischenstück 17 ist über eine Einstellschraube 18 bewegbar, sodass die Vorspannung der Druckfeder 16 einstellbar ist. Die Einstellschraube 18 ist über eine Kontermutter 19 gesichert.

An dem Solenoid 13 ist die harte Büchse 15 leicht hervorstehend ausgebildet und liegt an der Anschlagscheibe 12 an, sodass ein Restluftspalt 31 zwischen Solenoid 13 und Anschlagscheibe 12 verbleibt. Axialkräfte sind somit an einem hervorstehenden Abschnitt 14 der Büchse 15 aufgenommen.

Der Ventilkörper des Steuerventils 3 umfasst neben der Ventilnadel 11 ein Druckstück 20, das einen etwas geringeren Durchmesser als die Ventilnadel 11 aufweist, sodass zur zylindrischen Führung in dem Gehäuse 10 ein leichtes radiales Spiel gegeben ist. Am Druckstück 20 ist an einem Endabschnitt eine Kugel 25 gelagert, die für die Abdichtung eines Entladekanals 24 vorgesehen ist.

Wie insbesondere in Figur 3 ersichtlich ist, verschließt die an dem Druckkörper 20 angeordnete Kugel 25 den Entladekanal 24, der in den Druckraum 23 mündet. Der Druckraum 23 ist an einer Seitenwand der Einspritzventilnadel 4 begrenzt und bei einer Druckänderung in dem Druckraum 23 bewegt sich entsprechend die Einspritzventilnadel 4.

Befindet sich die Kugel 25 in einer geschlossenen Stellung, baut sich in dem Druckraum 23 aufgrund eines Strömungskanals 22 ein Druck auf, der demjenigen der Zulaufleitung 6 für die einzuspritzende Flüssigkeit entspricht. Die in Axialrichtung auf die Einspritzventilnadel 4 wirkenden Kräfte aufgrund des unter hohem Druck stehenden Fluides heben sich in etwa auf, sodass aufgrund der Kraft der Feder 8 die Einspritzventilnadel 4 ebenfalls in der geschlossenen Position verbleibt. Wird nun aufgrund einer Betätigung des Solenoids 13 die Ventilnadel 11 geringfügig nach oben bewegt, hebt die Kugel 25 von dem Entladekanal 24 ab und es erfolgt ein Druckabfall in dem Druckraum 23, wobei aufgrund der Ausbildung des Zulaufkanals 22 als Drossel der Druckabfall nicht vollständig zu dem Zulaufkanal 6 weitergeleitet wird. Das in der Druckkammer 23 enthaltene Fluid kann dann über den Entladekanal 24 in der Platte 21 ausgesparten radialen Strömungskanal 27 sowie einen Strömungskanal 28 dem Fluidkreislauf wieder zugeführt werden. Durch den Druckabfall sind die auf die Einspritzventilnadel 4 wirkenden Axialkräfte in den Figuren von unten nach oben größer als die Kraft der Feder 8 und heben somit die Einspritzventilnadel 4 von den Einspritzöffnungen 5 ab. Dadurch kann ein Ausströmen des unter hohem Druck stehenden Fluides erfolgen.

Wird durch eine weitere Betätigung des Solenoids 13 die Ventilnadel 11 mit der Kugel 25 in die geschlossene Stellung bewegt, strömt durch den als Drossel ausgebildeten Zulaufkanal 22 Fluid aus der Zulaufleitung 6 nach und es baut sich wieder ein Druck in der Druckkammer 23 auf, der dem Druck im vorderen Bereich der Einspritzventilnadel 4 in etwa entspricht. Durch den Druckausgleich schließt die Einspritzventilnadel 4 wieder aufgrund der Kraft der Feder 8.

In Figur 4 ist die geschlossene Stellung der Ventilnadel 11 gezeigt, bei der die Kugel 25 den Entladekanal 24 verschließt. Die Dichtfläche ist dabei durch einen ringförmigen Bereich gebildet, der sich zwischen der Kugel 25 und einem Ventilsitz 26 ausbildet.

In Figur 5 ist die geöffnete Position des Ventils 2 gezeigt, wobei der kegelstumpfförmige Ventilsitz 26 sichtbar ist. Bei einer Axialbewegung der Kugel 25 zu dem Ventilsitz 26 erfolgt eine Selbstzentrierung, sodass auch bei seitlichen Kräften ein sicheres Schließen des Entladekanals 24 gewährleistet ist.

## Patentansprüche

1. Ventil (1) für die Flüssigkeitseinspritzung, insbesondere für Verbrennungskraftmaschinen, mit einem Einspritzventil (2), das für die Flüssigkeitseinspritzung mittels einer Einspritzventilnadel (4) zu öffnen und zu schließen ist, die über ein Steuerventil (3) bewegbar ist, wobei das Steuerventil (3) ein Ventilgehäuse (10) mit Strömungskanälen, einen in axialer Richtung benachbart zu der Einspritzventilnadel (4) angeordneten Druckraum (23) zur Steuerung der axialen Bewegung der Einspritzventilnadel (4) und einen selbstzentrierenden Ventilkörper (11, 20, 25) zum Öffnen und Verschließen eines Entladekanals (24) des Druckraumes (23) aufweist, wobei der Ventilkörper zum Verschließen des Entladekanals (24) eine Kugel (25) und eine in einer zylindrischen Führung des Ventilgehäuses (10) angeordnete Ventilnadel (11) aufweist, und wobei die Kugel (25) an einem Druckstück (20) gelagert ist, **dadurch gekennzeichnet, dass** das Druckstück (20) mit radialem Spiel in der zylindrischen Führung für die Ventilnadel (11) angeordnet ist.

2. Ventil nach Anspruch 1, **dadurch gekennzeichnet, dass** ein Ventilsitz (26) an dem Entladekanal (24) kegelstumpfförmig ausgebildet ist.

3. Ventil nach einem der Ansprüche 1 oder 2, **dadurch gekennzeichnet, dass** der Ventilkörper (11, 20, 25) des Steuerventils (3) mittels eines Solenoids bewegbar ist.

4. Ventil nach einem der Ansprüche 1 bis 3, **dadurch gekennzeichnet, dass** der Ventilkörper (11, 20, 25) durch eine Federkraft in die den Entladekanal (24) verschließende Position vorgespannt ist.

5. Ventil nach Anspruch 4, **dadurch gekennzeichnet, dass** die Federkraft zum Vorspannen des Ventilkörpers (11, 20, 25) einstellbar ist.

6. Ventil nach einem der Ansprüche 1 bis 5, **dadurch gekennzeichnet, dass** der zu dem Druckraum (23) führende Entladekanal (24) in einer Platte (21) ausgespart ist.

7. Ventil nach einem der Ansprüche 1 bis 6, **dadurch gekennzeichnet, dass** die Bewegung des Ventilkörpers (11, 20, 25) mittels einer Anschlagscheibe (12) begrenzt ist.

## Claims

1. Valve (1) for the injection of liquid, in particular for internal combustion engines, having an injection valve (2) which is to be opened and closed for the injection of liquid by means of an injection valve needle (4) which can be moved by means of a control valve (3), with the control valve (3) having a valve housing (10) with flow ducts, a pressure space (23), which is arranged adjacent to the injection valve needle (4) in the axial direction, for controlling the axial movement of the injection valve needle (4), and a self-centring valve body (11, 20, 25) for opening and closing off a relief duct (24) of the pressure space (23), with the valve body having a ball (25) and a valve needle (11), which is arranged in a cylindrical guide of the valve housing (10), for closing off the relief duct (24), and with the ball (25) being mounted on a thrust piece (20), **characterized in that** the thrust piece (20) is arranged with radial play in the cylindrical guide for the valve needle (11).

2. Valve according to Claim 1, **characterized in that** a valve seat (26) at the relief duct (24) is of frustoconical design.

3. Valve according to one of Claims 1 or 2,
**characterized in that** the valve body (11, 20, 25) of the control valve (3) can be moved by means of a solenoid.

4. Valve according to one of Claims 1 to 3,
**characterized in that** the valve body (11, 20, 25) is preloaded by a spring force into the position which closes off the relief duct (24).

5. Valve according to Claim 4, **characterized in that** the spring force for preloading the valve body (11, 20, 25) is adjustable.

6. Valve according to one of Claims 1 to 5,
**characterized in that** the relief duct (24) which leads to the pressure space (23) is cut out in a plate (21).

7. Valve according to one of Claims 1 to 6,
**characterized in that** the movement of the valve body (11, 20, 25) is limited by means of a stop disc (12).

## Revendications

1. Valve (1) pour l'injection de liquide, notamment pour des moteurs à combustion interne, avec une valve d'injection (2) qui est à ouvrir ou à fermer au moyen d'une aiguille de valve d'injection (4) pour l'injection de liquide , laquelle aiguille peut être déplacée au moyen d'une valve de commande (3), où la valve de commande (3) comporte un boîtier de valve (10) avec des canaux de flux , une chambre de pression (23) disposée en direction axiale de façon adjacente par rapport à l'aiguille de valve d'injection (4) et un corps de valve (11, 20, 25) à auto - centrage pour ouvrir et fermer le canal de déchargement (24) de la chambre de pression (23), où le corps de valve comporte une bille (25) et une aiguille de valve (11) disposée dans un guidage cylindrique du boîtier de valve (10) pour fermer le canal de déchargement (24) et où la bille (25) est logée sur une pièce de pression (20), **caractérisée en ce que** la pièce de pression (20) est disposée avec un jeu radiale dans le guidage cylindrique pour l'aiguille de valve (11).

2. Valve selon la revendication 1 , **caractérisée en ce qu'**un siège de valve (26) est réalisé de façon tronconique sur le canal de déchargement (24).

3. Valve selon une des revendications 1 ou 2, **caractérisée en ce que** le corps de valve (11, 20, 25) de la valve de commande (3) peut être déplacé au moyen d'un solénoïde.

4. Valve selon une des revendications 1 à 3, **caractérisé en ce que** le corps de valve (11, 20, 25) est précontraint par une force de ressort vers la position dans laquelle le canal de décharge (24) est fermé.

5. Valve selon la revendication 4 , **caractérisée en ce que** la force de ressort pour prétendre le corps de valve (11, 20, 25) peut être réglée.

6. Valve selon une des revendications 1 à 5, **caractérisé en ce** le canal de décharge (24) s'étendant en direction de la chambre de pression (23) est évidé dans une plaque (21).

7. Valve selon une des revendications 1 à 6, **caractérisé en ce** le mouvement du corps de valve (11, 20, 25) est limité par un disque à butée (12).
